# EUROPÄISCHE PATENTSCHRIFT

(11) **EP 0 958 147 B1**
(45) Veröffentlichungstag und Bekanntmachung des Hinweises auf die Patenterteilung: **31.07.2002**
(21) Anmeldenummer: 98954337.6
(22) Anmeldetag: 05.10.1998
(51) Int. Cl.: B42F 21/00

(54) **ABLAGEMAPPE, INSBESONDERE FÜR LATERALABLAGEN**
FILING FOLDER, IN PARTICULAR FOR LATERAL FILES
DOSSIER DE CLASSEMENT, EN PARTICULIER POUR CLASSEMENTS LATERAUX

(30) Priorität: 05.12.1997 DE 29721471 U
(43) Veröffentlichungstag der Anmeldung: 24.11.1999
(73) Patentinhaber: Mappei-Organisationsmittel GmbH, D-42327 Wuppertal (DE)
(72) Erfinder: HEYER, Hans, Egon, D-42119 Wuppertal (DE)
(74) Vertreter: Müller, Enno, Dipl.-Ing.
(86) Internationale Anmeldenummer: EP9806316
(87) Internationale Veröffentlichungsnummer: WO9929515

(56) Entgegenhaltungen:
- EP-A- 0 129 713
- DE-A- 3 504 792
- DE-A- 19 714 720

## Beschreibung

Die Erfindung bezieht sich auf eine Ablagemappe nach den Merkmalen des Oberbegriffes des Anspruches 1.

Durch die US-PS 3,937,493 ist eine Ablagemappe bekannt, bei der eine über die andere Randkante vorstehende Fahne als Träger klebtechnisch zuordbarer Reiter fungiert. Die fahnenfreie Wand ist überdies gegenüber dem Grundformat noch etwas zurückgeschnitten, so dass die hier als Vorderwand dienende Wand flächenkleiner ausfällt. Die Fahne setzt sich überdies noch in eine Kopffahne fort.

Markterhältlich ist eine Ablagemappe, bei der die Beschriftungsfahne aus zwei deckend aufeinanderliegenden Streifen gebildet ist. Hierzu ist ein beim Faltzuschnitt mitberücksichtigter im Bereich der zu bildenden Randkante eingeschlagen und mit der randnahen Innenseite sowohl der Vorderwand als auch der Rückwand verklebt. Das führt in diesem Bereich zu einer Verdoppelung der Lagenzahl. Das schlägt sich bei enger Stapeloder Reihenlage in einer die Parallelität der Ablagemappen störenden Überhöhung nieder.

Zum Stand der Technik sind weiter die EP 129 713 A2, die DE 35 04 792 A1 und die DE 197 14 720 A1 bekannt geworden. Erste Druckschrift kennt zwei aufeinanderliegende Streifen. Dies trifft auch auf die beiden weiteren genannten Druckschriften zu.

Aufgabe der Erfindung ist es, eine gattungsgemäße Mappe mit einfachen Mitteln gebrauchsvorteilhafter auszugestalten.

Diese Aufgabe ist beim Gegenstand des Anspruches 1 gelöst, wobei darauf abgestellt ist, dass die zwei Streifen aus ihrer deckenden Aufeinanderlage in eine ebene Nebeneinanderlage auf der Innenseite der Wand einklappbar sind und zumindest die deckende Aufeinanderlage der beiden Streifen auf der Innenseite der Wand fixiert ist. Weiter ist es auch möglich, auch die Nebeneinanderlage der Streifen auf der Innenseite der Wand zu fixieren. Das ergibt eine zusammen mit der Vorderwand und Rückwand nicht nötigerweise überschreitbare Dreilagigkeit. Durch maximales Ausfalten im Sinne der Erzielung einer größtmöglichen Beschriftungsfahne wird selbst diese Dreilagigkeit noch unterschritten; die Doppellagigkeit dieser Beschriftungsfahne liegt außerhalb des Grundumrisses der Ablagemappe. Im Zustand des Nichtgebrauchs befinden sich die Streifen in Nebeneinanderlage. Soll die Funktion der Signalwirkung an der Ablagemappe auftreten, wird die Aufeinanderlage der Streifen praktiziert. In beiden Fällen findet eine Fixierung an der Innenseite der betreffenden Wand statt. Das Einrichten einer solchen Ablagemappe ist dadurch begünstigt, daß sich an die freie Randkante des einen Streifens eine Grifflasche anschließt, die in beiden Positionen der Streifen flächig auf der Innenseite der Wand aufliegt. Unter Berücksichtigung der Wahlmöglichkeiten erweist es sich sodann als günstig, daß die Fixierung durch Anhaftung erzielt ist. Eine solche reversible Zuordnung läßt es zu, die Ablagemappe jederzeit wieder umzurüsten bzw. in den ursprünglichen Zustand zu überführen, d. h. die Streifen in Nebeneinanderlage zu bringen und die Grifflasche schützend im Inneren der Ablagemappe verschwinden zu lassen. Konkret sieht die Anhaftung so aus, daß sie von einer Selbstklebeschicht gebildet ist, die jeweils auf einer klebstoffabweisenden Gegenschicht zur Anlage kommt. Jeder der erreichbaren Grundpositionen ist so ein Anhaftungsgegenpart zugeordnet. Alternativ besteht jedoch auch eine gebrauchsvorteilhafte Lösung darin, daß die Fixierung durch Stecklascheneinschub erzielt ist, vorzugsweise der Stecklasche. Demgemäß ist die Ausbildung so, daß die Stecklasche der Grifffahne in zwei den Positionen zugeordneten Einsteckschlitzen der Wand endet. Eine entsprechende Lagepositionierung benötigt die ganz eingefaltete Beschriftungsfahne inklusive der Grifffahne nicht, da sie noch keinen Gebrauchsbeanspruchungen unterliegt. Erst in den beiden Positionen ist eine solche Verankerung sinnvoll bzw. willkommen. Schließlich besteht eine weitere Ausstellstufe durch eine Beschriftungsfahne unter Ausbildung einer Nebeneinanderlage der Streifen im wesentlichen außerhalb des Umrisses der Wand. Der Rücken der Grifflasche ist dabei vorteilhaft genutzt im Sinne der Fixierung unter Benutzung des Selbstklebeabschnitts auch hier und unter flächengleicher Abdeckung des unbeschichteten Randstreifens der Grifflasche. Der ist stets untergriffen.

Der Gegenstand der Erfindung ist nachstehend anhand eines zeichnerisch veranschaulichten Ausführungsbeispieles näher erläutert. Es zeigt
- Fig. 1: die erfindungsgemäße Ablagemappe in Vorderansicht,
- Fig. 2: eine Seitenansicht,
- Fig. 3: die Draufsicht auf die der Falzlinie abgewandte Schmalseite der Ablagemappe bei in interner Nebeneinanderlage befindlichen Streifen,
- Fig. 4: eine der Fig. 3 entsprechende Darstellung bei in Aufeinanderlage befindlichen Streifen,
- Fig. 5: eine externe Nebeneinanderlage der Streifen unter Erzielung einer vergrößerten Beschriftungsfahne,
- Fig. 6: die Vorderansicht der Ablagemappe, die Position gemäß Fig. 4 veranschaulichend,
- Fig. 7: die Vorderansicht der Ablagemappe, die Position gemäß Fig. 5 veranschaulichend,
- Fig. 8: die Ablagemappe in aufgeklapptem Zustand, den Zuschnitt veranschaulichend (partiell abgebrochen),
- Fig. 9: in perspektivischer Darstellung eine Ansicht in die aufgeklappte Ablagemappe, die Situation gemäß Fig. 3 darstellend,
- Fig. 10: eine der Fig. 9 entsprechende Darstellung, die Situation der Fig. 4 darstellend,
- Fig. 11: eine der Fig. 9 entsprechende Darstellung, die Situation gemäß Fig. 5 verkörpernd und
- Fig. 12: eine abgewandelte Ausführungsform der Ablagemappe in Darstellung wie Fig. 8.

Die insbesondere für Lateralablagen konzipierte Ablagemappe A besitzt eine Vorderwand 1 und eine Rückwand 2. Der entsprechende Faltzuschnitt sieht an einer Längsseite eine Falzlinie 3 vor. Letztere ist bei Erstellung des Faltzuschnitts der aus Pappe/Papier-Material gebildeten Ablagemappe A gleich mitberücksichtigt.

Vorderwand 1 und Rückwand 2 sind im wesentlichen flächengleich. Die Vorderwand 1 weist in Nähe ihres oberen Längsrandes und einer rechtsseitigen Randkante 4 aufgedruckte Skalen 5 auf. Deren Skalenfelder enthalten Buchstaben in alphabetischer Reihenfolge sowie numerisch ansteigende Skalenreihen (neben arabischen auch römische Ziffern). Hierdurch ergibt sich ein guter organisatorischer Überblick und die Basis für eine schnell erkennbare Markierung.

Auch die linksseitige Randkante 6 könnte entsprechend ausgerüstet sein.

Sowohl die rechtsseitige Randkante 4 als auch die linksseitige Randkante 6 erstrecken sich senkrecht zur Falzlinie 3.

Die Ablagemappe A weist eine aus der Faltfuge 7 (bzw. Faltraum) zwischen Vorderwand 1 und Rückwand 2 hervorbringbare Beschriftungsfahne F auf. Die ist als sich an die rechtsseitige Randkante 4 über eine Falzlinie anschließende Ergänzung des Faltzuschnitts realisiert. Diese erste randparallele Falzlinie trägt das Bezugszeichen 8.

Die Faltzuschnittsergänzung umfaßt in der Breite x (Fig. 8) gesehen ein Gesamtmaß, daß mindestens zwei Streifen a, b in diesem Maß berücksichtigt sind. Die lassen sich in deckende Aufeinanderlage bringen. In deckender Aufeinanderlage nehmen sie die Position gemäß den Fig. 4, 6 und 10 ein. Sie bilden so eine die rechte Randkante 4 der Ablagemappe A überragende, freistehende Beschriftungsfahne F. Die geht praktisch über die ganze Länge der Randkante 4.

Die beiden kongruent gestalteten, je etwa fingerkuppenbreiten Streifen a, b stehen über eine zweite Falzlinie 9 in definierter Klappverbindung.

In Grundstellung nehmen die beiden Streifen a, b innerhalb des Faltraumes 7 liegend eine Nebeneinanderlage ein (vergl. Fig. 1, 3 und 9). Sie sind dabei in eine ebene Nebeneinanderlage auf der Innenseite der Vorderwand 1 getreten, da gemäß bevorzugtem Ausführungsbeispiel die Faltzuschnittsergänzung zur Bildung der Beschriftungsfahne F von dieser Wand ausgeht. Trotz Vorhandenseins zweier Streifen a, b liegt hier insgesamt eine Dreilagigkeit der Ablagemappe A vor.

Zur Rückführung der Ablagemappe aus der in den Fig. 4 ff vorherrschenden Position in die aus den Fig. 1 ff dargestellte Position ist erkennbar die Voraussetzung geschaffen, daß die zwei Streifen a, b aus ihrer deckenden Aufeinanderlage (Fig. 4) in die ebene Nebeneinanderlage (Fig. 3) auf die Innenseite der Wand einklappbar sind.

Um die jeweilige Position zu sichern, ist dabei sowohl die deckende Aufeinanderlage (Fig. 4) der beiden Streifen a, b als auch deren Nebeneinanderlage (Fig. 3) auf der Innenseite der Wand fixiert.

Die Fixierung ist durch eine Anhaftung realisiert.

Gebildet ist die Anhaftung von einer Selbstklebeschicht 10. Die ist in den Zeichnungen als Punkteraster dargestellt.

Um zu einer reversiblen Fixierung zu gelangen, ist der Selbstklebeschicht 10 in den beiden Positionen je eine klebstoffabweisende Gegenschicht 11 zugeordnet, auf welche die Selbstklebeschicht 10 über die Falzlinien 8, 9 zwangsgesteuert umrißgleich zur Anlage kommt.

Die klebstoffabweisende Gegenschicht 11 zur Sicherung der Grundposition befindet sich an der Innenseite der Vorderwand 1, wohingegen die klebstoffabweisende Gegenschicht 11 gemäß der die Beschriftungsfahne F bildenden Position an der Faltzuschnittsergänzung selbst sitzt. Zwischen beiden Gegenschichten 11 verbleibt ein unkonditionierter Zwischenraum 12 in der Größe eines Streifens. Hier wird Material gespart, was bei einem Massenartikel nicht unbedeutend ist. Bezüglich der Gegenschicht 11 kann es sich um eine Silikonschicht handeln.

An die in der Zeichnung rechtsseitige, normalerweise freie Randkante des einen Streifens a schließt eine Grifflasche 13 an. Der diesbezügliche Anschluß geht über eine dritte Falzlinie 14.

Die Grifflasche 13 besitzt einen Anteil der Breite x der Faltzuschnittsergänzung, der etwa bzw. geringfügig weniger als die Hälfte beträgt.

Eine über die besagte Falzlinie 14 gehende Einschlagbewegung der Grifflasche 13 erbringt eine Beschriftungsfahne F' von etwa der doppelten Breite der aus Fig. 4 erkennbaren Beschriftungsfahne F. Auch in dieser Position liegt eine Aufeinanderlage von Streifen vor, hier jedoch im wesentlichen außerhalb des Faltraumes 7 liegend. Es sei auf die Fig. 5, 7 und 11 verwiesen. Auch in der Position mit breiterer Beschriftungsfahne F' ist die Möglichkeit einer Sicherung gegeben, und zwar hier unter Nutzung der Selbstklebeschicht 10, an die sich in der Zeichnung Fig. 8 rechtsseitig anschließend eine klebstoffabweisende Gegenschicht 11 anschließt. Die ist gleichfalls in Form eines Streifens c angelegt. An die rechtsseitige Peripherie des Streifens c schließt noch ein Streifen d an. Auch dessen Größe entspricht der eines Streifens a bzw. b bzw. c. Der Rücken der Streifen c und d stellt eine vollflächige Abdeckung sowie Halterungs- oder Beschriftungszone in Bezug auf die durch diese abgedeckte Selbstklebeschicht 10 nebst linksseitiger Gegenschicht 11.

Die Falzlinien 8, 9 und 14 verlaufen sämtlich parallel zu der betreffenden Randkante 4.

Unter gleicher Falzlinienanordnung ist der die Beschriftungsfahne F bzw. F' bildende Zusatz, sprich Faltzuschnittsergänzung, auch auf eine klebefreie Fixierung der jeweiligen Positionen eingestellt. Hierzu dient eine von der äußeren Randkante 15 der Grifflasche 13 ausgehende Stecklasche 16. Der entsprechende Stecklascheneinschub geht aus Fig. 12 hervor. Eine solche Stecklasche 16 ist beim Ausstanzen des Zuschnitts gleich mitberücksichtigt, dies ebenso wie zugehörige Einsteckschlitze 17, sämtlich im Umriß der Vorderwand 1 liegend.

Selbstredend kann die Ausbildung der Beschriftungsfahne F an der Rückwand 2 der Ablagemappe vorgenommen sein.

Alle offenbarten Merkmale sind erfindungswesentlich.
In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Ablagemappe (A), insbesondere für Lateralablagen, bestehend aus einer um eine Falzlinie (3) gegeneinander klappbaren Vorder- und Rückwand (1, 2), wobei die eine der beiden Wände an ihrer senkrecht zur Falzlinie (3) verlaufenden Randkante (4) eine über die Randkante (4) der anderen Wand vorstehende Beschriftungsfahne (F) aufweist, welche aus zwei deckend aufeinander liegenden Streifen (a, b) besteht, **dadurch gekennzeichnet, dass** die zwei Streifen (a, b) aus ihrer deckenden Aufeinanderlage in eine ebene Nebeneinanderlage auf der Innenseite der Wand oder im Wesentlichen außerhalb des Umrisses der Wand einklappbar sind und dass zumindest die deckende Aufeinanderlage der beiden Streifen (a, b) auf der Innenseite der Wand fixiert ist.

2. Ablagemappe nach Anspruch 1, **dadurch gekennzeichnet, dass** auch die Nebeneinanderlage der Streifen (a. b) auf der Innenseite der Wand fixiert ist.

3. Ablagemappe nach Anspruch 1 oder 2, **dadurch gekennzeichnet, dass** sich an die freie Randkante des einen Streifens (a) eine Grifflasche (13) anschließt, die sowohl in der deckenden Aufeinanderlage wie auch in der Nebeneinanderlage der Streifen (a, b) flächig auf der Innenseite der Wand aufliegt.

4. Ablagemappe nach einer der vorhergehenden Ansprüche, **dadurch gekennzeichnet, dass** die Fixierung durch Anhaftung erzielt ist.

5. Ablagemappe nach Anspruch 4, **dadurch gekennzeichnet**, das die Anhaftung durch eine Selbstklebeschicht (10) erzielt ist, die jeweils auf einer klebstoffabweisenden Gegenschicht (11) zur Anlage kommt.

6. Ablagemappe nach Anspruch 1, **dadurch gekennzeichnet, dass** die Fixierung durch Stecklascheneinschub (16/17) erzielt ist, vorzugsweise der Grifflasche (13).

7. Ablagemappe nach Anspruch 6, **dadurch gekennzeichnet, dass** die Stecklasche (16) der Grifflasche (13) in dem der Aufeinanderlage der Streifen (a, b) zugeordneten Einsteckschlitz (17) der Wand endet.

8. Ablagemappe nach Anspruch 6, **dadurch gekennzeichnet, dass** die Stecklasche (16) der Grifflasche (13) in dem der Nebeneinanderlage der Streifen (a, b) zugeordneten Einsteckschlitz (17) der Wand endet.

## Claims

1. Filing folder (A), in particular for lateral files, consisting of front and rear walls (1, 2) which can be folded towards each other about a fold line (3), wherein one of the two walls at its edge (4) running perpendicularly to the fold line (3) comprises a name tab (F) which projects over the edge (4) of the other wall and which consists of two strips (a, b) located one over the other in overlapping relationship, **characterised in that** the two strips (a, b) can be folded inwards out of their overlapping position one over the other into a plane position one adjacent to the other on the inner side of the wall or essentially outside the contour of the wall and **in that** at least the overlapping position of the two strips (a, b) one over the other on the inner side of the wall is fixed.

2. Filing folder according to claim 1, **characterised in that** the position of the two strips (a, b) one adjacent to the other on the inner side of the wall is fixed.

3. Filing folder according to claim 1 or 2, **characterised in that** adjoining the free edge of one strip (a) is a gripping tab (13) which rests in planar relationship on the inner side of the wall both in the overlapping position of the strips (a, b) one over the other and in the position one adjacent to the other.

4. Filing folder according to any of the preceding claims, **characterised in that** fixing is obtained by adhesion.

5. Filing folder according to claim 4, **characterised in that** adhesion is obtained by a self-sealing layer (10) which in each case comes into contact with an adhesive-repelling mating layer (11).

6. Filing folder according to claim 1, **characterised in that** fixing is obtained by push-flap insertion (16/17), preferably of the gripping tab (13).

7. Filing folder according to claim 6, **characterised in that** the push-flap (16) of the gripping tab (13) ends in the insertion slit (17) of the wall associated with the position of the strips (a, b) one over the other.

8. Filing folder according to claim 6, **characterised in that** the push-flap (16) of the gripping tab (13) ends in the insertion slit (17) of the wall associated with the position of the strips (a, b) one adjacent to the other.

## Revendications

1. Dossier de classement (A), en particulier pour classements latéraux, formé par une paroi avant (1) et une paroi arrière (2) rabattables l'une contre l'autre autour d'une ligne de pliage (3), l'une des deux parois étant munie sur son bord (4) perpendiculaire à la ligne de pliage (3) d'un bandeau de classement (F) s'avançant au-delà du bord (4) de l'autre paroi, lequel bandeau est formé par deux bandes (a, b) se recouvrant intégralement, **caractérisé en ce que** les deux bandes (a, b) peuvent être rabattues de leur position intégralement superposée vers une position juxtaposée plane sur la face intérieure de la paroi ou sensiblement en dehors du plan de base de la paroi, et **en ce que** les deux bandes (a, b) peuvent être fixées sur la face intérieure de la paroi au moins dans la position superposée.

2. Dossier de classement selon la revendication 1, **caractérisé en ce que** les bandes (a, b) sont fixées sur la face intérieure de la paroi dans la position juxtaposée.

3. Dossier de classement selon la revendication 1 ou 2, **caractérisé en ce qu'**une languette de prise (13) se raccorde sur le bord libre de l'une des bandes (a), laquelle repose avec toute sa surface sur la face intérieure de la paroi non seulement dans la position superposée, mais aussi dans la position juxtaposée des bandes (a, b).

4. Dossier de classement selon une des revendications précédentes, **caractérisé en ce que** la fixation est réalisée par collage.

5. Dossier de classement selon la revendication 4, **caractérisé en ce que** le collage est réalisé par une couche autoadhésive (10), qui vient en appui sur une couche de transfert (11) n'absorbant pas la colle.

6. Dossier de classement selon la revendication 1, **caractérisé en ce que** la fixation est réalisée par l'insertion d'une languette enfichable (16/17), de préférence la languette de prise (13).

7. Dossier de classement selon la revendication 6, **caractérisé en ce que** la languette enfichable (16) de la languette de prise (13) se termine dans la fente d'insertion (17) de la paroi, associée à la position superposée des bandes (a, b).

8. Dossier de classement selon la revendication 6, **caractérisé en ce que** la languette enfichable (16) de la languette de prise (13) se termine dans la fente d'insertion (17) de la paroi, associée à la position juxtaposée des bandes (a, b).
